# EUROPÄISCHE PATENTSCHRIFT

(11) **EP 1 002 307 B1**
(45) Veröffentlichungstag und Bekanntmachung des Hinweises auf die Patenterteilung: **27.11.2002**
(21) Anmeldenummer: 98938710.5
(22) Anmeldetag: 28.07.1998
(51) Int. Cl.: G08C 19/22

(54) **VERFAHREN UND EINRICHTUNG ZUR ÜBERTRAGUNG VON SENSORAUSGANGSSIGNALEN ZWISCHEN ASYNCHRON ARBEITENDEN SENSOREN UND IHREN JEWEILIGEN DATENVERARBEITUNGSEINHEITEN**
METHOD AND DEVICE FOR TRANSMITTING SENSOR OUTPUT SIGNALS BETWEEN SENSORS WORKING IN ASYNCHRONOUS MODE AND THEIR RESPECTIVE DATA PROCESSING UNITS
PROCEDE ET DISPOSITIF POUR TRANSMETTRE DES SIGNAUX DE SORTIE DE DETECTEURS ENTRE DES DETECTEURS FONCTIONNANT EN MODE ASYNCHRONE ET LEUR UNITE DE TRAITEMENT DE DONNEES CORRESPONDANTE

(30) Priorität: 07.08.1997 DE 19734248
(43) Veröffentlichungstag der Anmeldung: 24.05.2000
(73) Patentinhaber: LITEF GmbH, 79115 Freiburg (DE)
(72) Erfinder: BUSCHING, Wolfram, D-79294 Sölden (DE); GUTMANN, Walter, D-79285 Ebringen (DE); SPAHLINGER, Günter, D-70188 Stuttgart (DE); MARK, John, G., Pasadena, CA 91106 (US)
(74) Vertreter: Müller, Frithjof E., Dipl.-Ing.
(86) Internationale Anmeldenummer: EP9804722
(87) Internationale Veröffentlichungsnummer: WO99008248

(56) Entgegenhaltungen:
- DE-A- 4 241 702
- US-A- 4 649 386

## Beschreibung

Die Erfindung beschreibt ein Verfahren zur Übertragung der Sensorausgangssignale inertialer Sensoren an ihre jeweiligen Datenverarbeitungseinrichtungen und eine Einrichtung, die nach dem Verfahren arbeitet.

Wie in der Figur 6 zu sehen ist, verwendet eine Inertialmeßeinheit (IMU = Inertial Measurement Unit) einen Satz inertialer Sensoren. zum Beispiel Gyroskope oder Beschleunigungsmesser, um alle möglichen rotatorischen und translatorischen Bewegungen zu messen. Die Figur 6a zeigt einen Sensor 41, der eine physikalische Bewegung in ein Sensorausgangssignal umsetzt, das durch eine Datenverarbeitungseinrichtung 42 ausgewertet wird. Wie die Figur 6b zeigt, können an eine Datenverarbeitungseinrichtung 42 mehrere Sensoren 41 angeschlossen werden. Eine solche Einheit ist funktional unabhängig und wird als Strang bezeichnet. Um eine über alles gehende Verfügbarkeitsanforderung zu erreichen, setzt sich eine IMU aus mehreren solchen Strängen in redundanter Konfiguration zusammen. Hier werden alle Sensorausgangssignale aller Stränge an alle Datenverarbeitungseinrichtungen 42 aller Stränge verteilt, wie es in der Figur 6c gezeigt ist.

Die für eine hochauflösende Inertialmessung verwendeten Sensoren wenden für jeden Freiheitsgrad eine Rückstellregelung an, um die physikalische Bewegung in ein elektrisches Signal zu wandeln. Das von dieser Regelschleife ausgegebene Signal ist ein digitales pulsweitenmoduliertes (pwm) Signal pᵢ, das die möglichen Zustände "0" und "1" annehmen kann. Das Verhältnis zwischen den "0" und den "1" Perioden, im allgemeinen als Arbeitszyklus des pwm-Signals bezeichnet, über ein vorgegebenes Intervall bezieht sich direkt auf die physikalische Bewegung des Sensors während dieses Intervalls. Das Intervall, normalerweise eine Periode des pwm-Signals, wird mit Grenzzyklus bezeichnet.

In der Figur 7 ist die numerische Verarbeitung des vom Sensor 41 kommenden pulsweitenmodulierten Sensorausgangssignals pᵢ aufgezeigt. Für diese numerische Verarbeitung quantisieren die Datenverarbeitungseinrichtungen die Ausgangssignale der Sensoren, indem die Anzahl der Perioden eines bekannten Taktsignals, normalerweise des Sensortaktsignals f₀, während der "0" und "1" Perioden des pwm-Signals gezählt werden. Hierzu wird ein Auf-/Ab-Zähler 43 verwendet, der die Dauer der "1" Perioden des pwm-Signals durch eine Inkrementation und die Dauer der "0" Perioden des pwm-Signals durch eine Dekrementation mit jeder Periode des Taktsignals f₀ "mißt". Nach jedem Abtastintervall veranlaßt ein Auslesetaktsignal die Übernahme des Zählerwerts in ein Register 44 und das Zurücksetzen des Zählers 43. Der im Register 44 gespeicherte Zählerwert c, also die Differenz zwischen Auf-/Abzählen, ist direkt proportional zu der von dem Sensor 41 wahrgenommenen physikalischen Bewegung.

Eine ähnliche Scfialtung zum Wandeln pulsweitenmodulierter Ausgangssignale asynchron arbeitender Sensoren ist aus der US 4,649,386 bekannt, bei der ein Zähler die Dauer der "1" Perioden des pwm-Signals durch eine Inkrementation mißt. Weiter beschreit auch die DE 42 41 702 A1 ein ähnliches Verfahren.

Die Auflösung einiger Sensoren, und damit ihr Arbeitsbereich, kann durch die Umschaltung der Verstärkung der Regelschleife des jeweiligen Sensors zwischen "Hoch" und "Niedrig" umgeschaltet werden. Eine solche Umschaltung ist jeweils vor oder nach einem Grenzzyklus möglich.

Jeder Sensor 41 sendet seinen eigenen Takt f₀, sein pwm-Ausgangssignal pᵢ und ein Arbeitsbereichkennungssignal rᵢ in Form seiner Regelschleifen-Verstärkung ("Hoch" oder "Niedrig") an alle Datenverarbeitungseinrichtungen 42.

Aus Integritätsgründen arbeiten die jeweiligen Datenverarbeitungseinrichtungen 42 einer inertialen Meßeinheit unabhängig voneinander. Der Zeitrahmen zur Datenverarbeitung ist jeweils nur durch den Grenzzyklus der eigenen Sensoren 41 synchronisiert.

Aufgrund geringer Unterschiede zwischen den Taktfrequenzen der einzelnen Sensoren 41 zeigt das Abtastintervall der Datenverarbeitungseinrichtung 42 eines Sensors 41 im Vergleich mit dem Grenzzyklus eines pwm-Ausgangssignals eines anderen Sensors 41 eine kleine Phasendrift. Dadurch entsteht ein Aliasingeffekt, der sich dadurch bemerkbar macht, daß ein oszillierender Meßfehler mit einer Dreieck-Wellenform entsteht (bei einem konstanten Sensorausgangssignal). Die Fehleramplitude dieses Meßfehlers ist der Wert des tatsächlichen Sensorausgangssignals und die Frequenz ist proportional zur Taktdifferenz der beiden Sensoren.

Schaltet ein Sensor 41 die Verstärkung der Rückstellschleife während des Abtastintervalls der Datenverarbeitungseinrichtung 42 zwischen "Hoch" und "Niedrig" um, so kann die Datenverarbeitungseinrichtung 42 keine korrekten Zeitbeziehungen der Arbeitsbereiche "Niedrig" und "Hoch" feststellen. Das Wandlungsergebnis dieses Abtastintervalls muß deshalb verworfen werden, wodurch ein Meßfehler entsteht.

Der Nullpunktsfehler und der Skalenfaktor der Sensoren 41 werden während der Datenverarbeitung ihrer Sensordaten kompensiert. Werden für die Arbeitsbereiche "Hoch" und "Niedrig" unterschiedliche Kalibrierungsparameter benötigt, so kann die korrekte Größe der Kompensationsparameter durch den Kompensationsalgorithmus nicht berechnet werden, wenn ein Sensor 41 seinen Arbeitsbereich während der Abtastperiode der Datenverarbeitungseinrichtung 42 umschaltet.

Ein Sensorausgangssignal, das durch ein Hängenbleiben des Sensors erzeugt wurde, liefert scheinbar korrekt verwendbare Daten und kann nicht von korrekten Wandlungsergebnissen unterschieden werden.

Der Erfindung liegt deshalb die Aufgabe zugrunde, ein Verfahren zur Übertragung der Ausgangssignale inertialer Sensoren an ihre jeweiligen Datenverarbeitungseinrichtungen anzugeben, das die zuvor beschriebenen Nachteile des Standes der Technik nicht aufweist. Weiter liegt der Erfindung die Aufgabe zugrunde, eine Vorrichtung anzugeben, die nach dem erfindungsgemäßen Verfahren arbeiten kann.

Das erfindungsgemäße Verfahren ist in dem unabhängigen Patentanspruch 1 definiert. Eine erfindungsgemäße Einrichtung, die nach diesem Verfahren arbeitet, ist in dem unabhängigen Patentanspruch 9 definiert. Vorteilhafte Weiterbildungen des Verfahrens und der Einrichtung finden sich jeweils in den nachgeordneten abhängigen Patentansprüchen.

Durch das erfindungsgemäße Verfahren, das pulsweitenmodulierte Sensorausgangssignal pᵢ in ein Übertragungssignal pₒ umzuverteilen, das nach der Übertragung und vor der Datenverarbeitung rückabgetastet wird, können bei gleichen Anforderungen an die Anzahl der Übertragungsleitungen von einem Sensor 41 an eine Datenverarbeitungseinheit 42 sowohl der Aliasingeffekt verhindert werden, als auch die korrekten Zeitbeziehungen beim Umschalten der Arbeitsbereiche eines Sensors aufrechterhalten werden. Dadurch kann der Kompensationsalgorithmus die korrekten Kompensationsparameter immer berechnen. Weiter können nach der Erfindung die durch einen hängenbleibenden Sensor entstehenden Fehler erkannt und ausgewertet werden.

Die Erfindung und vorteilhafte Einzelheiten werden nachfolgend unter Bezug auf die Zeichnungen in beispielsweisen Ausführungsformen näher erläutert. Es zeigen:
- **Figur 1**: eine Pulsumverteilungsschaltung 1 nach der Erfindung;
- **Figur 2**: eine erfindungsgemäße Signalwandlungseinrichtung, die aus einer Pulsumverteilungsschaltung 1 und einer Rückgewinnungsschaltung 2 besteht;
- **Figur 3 I**: eine erfindungsgemäße Signalwandlungseinrichtung mit den an die Pulsumverteilungsschaltung 1 und die Rückgewinnungsschaltung 2 angelegten Signalen;
- **Figur 3 II**: ein Diagramm zur weiteren Verdeutlichung der durch die Erfindung durchgeführten Pulsumverteilung;
- **Figur 4**: eine zweite Ausführungsform einer erfindungsgemäßen Signalwandlungseinrichtung;
- **Figur 5**: eine erfindungsgemäße Fehlererkennungsschaltung für das Ausführungsbeispiel nach Figur 4;
- **Figur 6**: eine allgemeine Darstellung des Zusammenspiels zwischen Sensoren und Datenverarbeitungseinheiten einer inertialen Meßeinheit; und
- **Figur 7**: eine Datenverarbeitungsschaltung nach dem Stand der Technik.

In den Figuren werden durch gleiche Referenzzeichen die gleichen Bauelemente bezeichnet.

Die Figur 1 zeigt eine erfindungsgemäße Pulsumverteilungsschaltung 1, die das pwm-Sensorausgangssignal pᵢ hinter jedem Sensor abtastet und ein neu erzeugtes Übertragungssignal pₒ an eine Datenverarbeitungsschaltung 42 übertragen kann.

Diese Pulsumverteilungsschaltung 1 besteht aus einem eingangsseitigen Zähler 3, an dessen Takteingang das Sensortaktsignal f₀ und an dessen Rücksetzeingang ein Sensor-Abtastintervall-Signal s₁ anliegen, das 2ⁿ Perioden des Sensortaktsignals f₀ umfaßt, also das durch 2ⁿ geteilte Sensortaktsignal f₀ ist. Am Freigabeanschluß des Zählers 3 liegt das pwm-Sensorausgangssignal pᵢ an. Der Zähler 3 inkrementiert einen Zählerwert k im Takt des Sensortaktsignals f₀, wenn an seinem Freigabeanschluß ein hoher Pegel anliegt, wenn also das pwm-Sensor-Ausgangssignal pᵢ einen hohen Pegel "1" aufweist. Nach einer Periode des Sensor-Abtastintervall-Signals s₁ wird der Zähler zurückgesetzt und der Zählerwert k in ein erstes Register 4 eingeschrieben. Der Zählerwert k kann aufgrund der Periodendauer des Sensor-Abtastintervall-Signals s₁ maximal den Wert 2ⁿ annehmen. Dieser Wert hat in einer binären Darstellung eine Breite von n + 1 Bit. An dem Takteingang des ersten Registers 4 liegt das Sensor-Abtastintervall-Signal s₁ und an dessen Signaleingang der n + 1 Bit breite Zählerwert k an. Dadurch wird am Ende jedes Sensor-Abtastintervalls der n + 1 Bit breite Zählerwert k in das erste Register 4 geladen. Das erste Register 4 gibt das MSB (Most Significant Bit) des n + 1 Bit breiten Zählerwerts k, also das Bit n + 1, an das ODER-Gatter 7 aus. Weiter gibt das erste Register 4 die n unteren Bit des Zählerwerts k während dem auf das Laden folgenden Sensorabtastintervall an einen Modulo 2ⁿ-Addierer aus.

Dieser Modulo 2ⁿ-Addierer wird so beschaltet, daß er die n unteren Bit des Zählerwerts k während eines Sensor-Abtastintervalls im Takt des Sensortaktsignals f₀ addiert und immer dann ein Übertragssignal ausgibt, wenn bei der n Bit breiten Addition ein Übertrag erzeugt wird.

Das MSB des n + 1 Bit breiten Zählerwerts k, also das Bit n + 1 und das von dem Modulo 2ⁿ-Addierer ausgegebene Übertragssignal werden an ein ODER-Gatter 7 angelegt, dessen Ausgangssignal als Übertragungssignal pₒ an eine Datenverarbeitungseinrichtung 42 übertragen werden kann, die das umverteilte Sensorausgangssignal über eine vorgeschaltete Rückgewinnungsschaltung 2 auswerten kann. Durch diese Beschaltung besteht das Übertragungssignal pₒ während eines Sensor-Abtastintervalls aus einer Anzahl von k gleichmäßig verteilten Pulsen.

Der Modulo 2ⁿ-Addierer besteht aus einem Addierer 6, der an einem ersten Signaleingang die n unteren Bits des Zählerwertes k empfängt und einem zweiten Register 5. Das n Bit breite Ausgangssignal des Addierers 6 wird an den Signaleingang des zweiten Registers 5 angelegt, an dessen Takteingang das Sensortaktsignal f₀ und an dessen Rücksetzeingang das Sensor-Abtastintervall-Signal s₁ anliegen. Das n Bit breite Ausgangssignal des zweiten Registers 5 wird an einen zweiten Signaleingang des Addierers 6 angelegt. Auf diese Weise lädt das zweite Register 5 mit jeder Periode des Sensortaktsignals f₀ das gerade aktuelle Ausgangssignal des Addierers 6 und legt dieses wiederum an einen Signaleingang des Addierers 6 an. Da an dem ersten Signaleingang des Addierers 6 während eines Sensor-Abtastintervalls konstant die unteren n Bit des Zählerwerts k anliegen, werden auf diese Weise in einem Sensor-Abtastintervall 2ⁿ Additionen der n unteren Bit des Zählerwerts k ausgeführt. Jedesmal, wenn bei einer dieser Additionen ein Übertragssignal erzeugt wird, wird dieses vom Modulo 2ⁿ-Addierer an das ODER-Gatter 7 angelegt.

Auf diese Weise werden durch die Modulo 2ⁿ-Addition für 0 ≤ k ≤ 2ⁿ-1 eine Anzahl von k logischen Einsen für das Signal pₒ erzeugt, die gleichmäßig über eine Periode von s₁ verteilt sind.

Für k = 2ⁿ werden 2ⁿ logische Einsen für das Signal pₒ erzeugt, da das MSB des n + 1 Bit breiten Zählerwerts k mit dem Übertragssignal des Addierers verknüpft wird.

Dieser Pulsumverteilungsalgorithmus kann ebenfalls für Sensoren verwendet werden, die anstelle von pwm-Signalen digitale Datenwörter (den Wert k) ausgeben. In diesem Fall wird der Zähler 3 nicht benötigt.

Eine solche Vorgehensweise erlaubt der Datenverarbeitungselektronik, das Signal pₒ zu willkürlichen Zeitpunkten wieder herzustellen, wobei der maximale Wandlungsfehler für aufaddierte Daten durch den Aliasingeffekt eine Quantisierungseinheit ist, das heißt eine Taktperiode des Sensortaktsignals f₀. Dies ist unabhängig von der Anzahl der Empfänger-Abtastintervalle, die eine willkürliche Länge und in bezug auf die Sensor-Abtastintervalle eine willkürliche Phasenlage haben können.

Die Figur 2 zeigt eine gesamte Signalwandlungsschaltung nach der Erfindung. Auf der linken Seite ist die in der Figur 1 detailliert gezeigte Pulsumverteilungsschaltung 1 zu erkennen, die vom Sensor das Ausgangssignal pᵢ und das Sensortaktsignal f₀ erhält. Weiter erhält sie das vom Sensortaktsignal abgeleitete Signal s₁, das die Länge des Sensor-Abtastintervalls anzeigt. Die Pulsumverteilungsschaltung 1 leitet das erzeugte Übertragungssignal pₒ an die Rückgewinnungsschaltung 2, die einer Datenverarbeitungsschaltung 42 vorgeschaltet ist.

Die Rückgewinnungsschaltung 2 weist einen 1:2-Dekoder 8 auf, der das Übertragungssignal pₒ empfängt. Abhängig vom Zustand des Übertragungssignals pₒ erzeugt der 1:2-Dekoder 8 für einen von zwei in der Rückgewinnungsschaltung 2 vorhandenen Zählern 9 und 10 ein Freigabesignal. Die Zähler 9 und 10 zählen jeweils das an ihrem Takteingang anliegende Sensortaktsignal f₀, wenn sie freigegeben sind. Auf diese Weise zählt abhängig vom Übertragungssignal pₒ entweder der Zähler 9 oder der Zähler 10. Abhängig von einem Empfänger-Abtastintervall, das durch ein Auslesetaktsignal s₂ angezeigt wird, werden die Zählerstände der Zähler 9 und 10 jeweils in Register 11 und 12 übertragen und auf 0 zurückgesetzt.

Das Auslesetaktsignal s₂ muß nicht zum Sensortaktsignal f₀ oder zum Sensor-Abtastintervall-Signal s₁, das 2ⁿ Perioden des Sensortaktsignals anzeigt, synchronisiert sein. Es kann dazu phasenverschoben sein und/oder eine andere Frequenz aufweisen.

Die Rückgewinnungsschaltung 2 verwendet also verschiedene Zähler 9 und 10, um die Einsen und Nullen des Übertragungssignals pₒ, also des umverteilten Sensorausgangssignals pᵢ, separat zu messen, wodurch während eines Empfänger-Abtastintervalls zwei Zählerwerte c⁺ und c⁻ erhalten werden. Diese werden während des folgenden Empfänger-Abtastintervalls in jeweils einem Register 11, 12 zwischengespeichert. Ein Wert c, der die vom Sensor gesehene physikalische Bewegung darstellt, ist durch die Gleichung c = c⁺ - c⁻ gegeben.

Die Figur 3a zeigt eine Signalwandlungsschaltung nach der Erfindung, also die Pulsumverteilungsschaltung 1 und die Rückgewinnungsschaltung 2 mit den an ihnen anliegenden und von ihnen abgegebenen Signalen. Diese Signale sind bis auf das Sensortaktsignal f₀ beispielhaft in den Figuren 3b bis 3f dargestellt. Die Figur 3b zeigt das Signal s₁, das pro Periode 2ⁿ Perioden des Sensortaktsignals f₀ umfaßt. Die Figur 3c zeigt das pulsweitenmodulierte Sensorausgangssignal pᵢ. Die Figur 3d zeigt das durch die Pulsumverteilungsschaltung 1 gewandelte Sensorausgangssignal pₒ. Dieses Übertragungssignal pₒ ist nicht mehr abhängig vom Sensor-Abtastintervall. Demzufolge kann das durch das in der Figur 3e gezeigte Signal s₂ definierte Empfänger-Abtastintervall eine beliebige Länge und eine beliebige Phasenlage in bezug auf das durch das in der Figur 3b gezeigte Signal s₁ definierte Sensor-Abtastintervall haben. In der Figur 3f ist schließlich das Signal c gezeigt, das den während jedes Empfänger-Abtastintervalls erzeugten digitalen Zählerwert darstellt.

Eine genauere Darstellung der Pulsumverteilung ist in den in den Figuren 3g bis 3i dargestellten Signalverläufen zu entnehmen. In Figur 3g ist das pwm-Sensorausgangssignal pᵢ gezeigt, das erfindungsgemäß in dieser Form an die Pulsumverteilungsschaltung 1 geleitet wird. Auf der Achse mit kleinen Strichen markiert sind die zeitlichen durch das Sensortaktsignal f₀ definierten Quantisierungsmarken, also die kleinstmöglichen Zeitschritte, die für die Formgebung des Rechtecksignals zulässig sind. Im Beispiel hätte jede Periode des Sensorausgangssignals pᵢ, die durch das Signal s₁ dargestellt wird (auch als Grenzzyklus bezeichnet), eine Phase von 8 Quantisierungsschritten mit positiver Amplitude (Wert = 1) und eine Phase von 8 Quantisierungschritten mit negativer Amplitude (Wert = -1). Alternativ könnte man auch sagen, daß jede Periode des Sensorausgangssignals pi aus 8 positiven und 8 negativen Impulsen besteht, wobei jeder Impuls die Dauer eines Quantisierungsschrittes besitzt, also die Dauer eines Takts des Sensortaktsignals f₀ aufweist. Der Grenzzyklus s₁ hätte hier also eine Dauer von 2⁴ = 16 Taktpulsen des Sensortaktsignals f₀.

Nach dem Stand der Technik werden diese Impulse ohne Pulsumverteilung direkt zum Auswerterechner geleitet, der in einem Auswertetakt. der synchron zur Periode des Senssorsignals (also zum Sensor-Abtastintervall = Grenzzyklus) sein muß, eine Auswertung vornimmt. Die Zeitpunkte der Auswertung sind in Figur 3g durch die langen dünnen senkrechten Linien bezeichnet. Die Impulse werden im Auswerterechner durch einen Up-Down-Counter gezählt, wobei die positiven Impulse mit dem Gewicht 1 und die negativen Impulse mit dem Gewicht -1 zählen. Zum Zeitpunkt der Auswertung, hier also am Ende jedes Grenzzyklus wird der Zählerstand als Resultat der Auswertung genommen, und für die nächste Auswerteperiode auf Null gesetzt. Das Auswerteresultat ist demnach die Gesamtzahl der positiv bzw. negativ zählenden Impulse im vorangegangenen Auswerteintervall. Im Beispiel liegen im Auswerteintervall je 8 positive und 8 negative Impulse, so daß das Resultat also 0 Impulse ist. Dieses (korrekte) Resultat 0 ist in Figur 3g jeweils unter die betreffenden Auswerteintervalle geschrieben.

Es kann nun vorkommen, daß aus Sicherheitsgründen die Zeittakte des Sensors und des Auswerterechners unabhängig voneinander erzeugt werden müssen, und demnach im Prinzip voneinander abweichen. Hier ergibt sich zum Beispiel nach dem Stand der Technik der Zeitverlauf in Figur 3h, da die Auswertezeitpunkte (dünne senkrechte Linien) und die das Ende der Grenzzyklen markierenden Zeitpunkte auseinander driften . Im Beispiel ist das Auswerteintervall eine Takteinheit länger als der Grenzzyklus. Wie leicht nachvollziehbar ist, liefern nun anfangs die Up-Down-Counter zunächst immer den Wert 1, weil sie 9 positive und 8 negative Impulse zählen. Nach einiger Zeit jedoch erfassen sie 8 positive und 9 negative Impulse und liefern demnach das Resultat -1. Die Resultate sind in Figur 3h unter den entsprechenden Intervallen verzeichnet. Bei stärker vorn Grenzzyklus abweichenden Auswertezeitpunkten kann sich auch ein größerer Fehler ergeben. Falls es sich bei den Sensoren um Drehratenmesser handelt, werden die Resultate im nachfolgenden Navigationsrechner in der Regel zu Winkeln summiert. Es wird sich während des Zeitraums, in dem die Werte positiv sind, für den Winkel ein rampenförmig zunehmender Verlauf ergeben, während sich in dem Abschnitt mit negativen Werten ein rampenförmig abnehmender Verlauf ergibt. Damit ergibt sich ein dreiecksförmig verlaufendes Fehlersignal mit geringer Frequenz für den akkumulierten Winkel.

Die erfindungsgemäße Lösung dieses Problems liegt nun darin, die positiven und negativen Impulse des pwm-Sensorausgangssignals pᵢ innerhalb des Grenzzyklus mittels der Pulsumverteilungsschaltung 1 möglichst gleichmäßig zu verteilen, wie es in der Figur 3i ersichtlich ist, bevor das pulsumverteilte Übertragungssignal pₒ an den Auswerterechner übertragen wird. Die Gesamtzahl der Pulse bleibt hierbei erhalten, da die Pulsumverteilungschaltung 1 zu diesem Zweck dem jeweiligen Sensor zugeordnet ist und sein Sensortaktsignal f₀ empfängt. Wie man der Figur 3i entnehmen kann, ergeben sich jetzt zwar ebenfalls Sensorfehler des Betrags 1, diese wechseln jedoch ständig das Vorzeichen. so daß der integrierte Fehler (z.B. für den Winkel) jetzt wesentlich kleiner ist. Dieser Fehler des Betrags 1 ist aber der maximale Quantisierungsfehler. Mithin ergibt sich jetzt automatisch eine angenäherte Interpolation des Sensorsignals in das Zeitraster des Auswerterechners. Damit ist das Synchronisationsproblem gelöst.

Würde man hingegen direkt die digitalen Werte des Sensorsignals übertragen, könnte eine derartige Interpolation nicht stattfinden. Hinter dem Sensor befindet sich erfindungsgemäß die Pulsumverteilungsschaltung 1, die das rechteckförmige pwm-Sensorausgangssignal pᵢ, also die blockweise angeordneten Impulse, in ein umverteiltes Übertragungssignal pₒ mit gleichverteilten Impulsen umwandelt. Dieses Übertragungssignal pₒ wird jetzt zusammen mit dem Sensortaktsignal f₀, das die Zeitquantisierung markiert, zur Auswerteeinrichtung übertragen, die eine Rückgewinnungsschaltung 2 enthält. Hier werden die positiven und die negativen Impulse in getrennten Zählern 9, 10 erfaßt. Die Differenz der Zählerwerte ist dann das gewünschte Resultat. Die Summe der Zählerwerte liefert nebenbei die Dauer des Auswerteintervalls, was der einfache Up-Down-Counter nicht kann. Diese zusätzliche Information kann beispielsweise zu Testzwecken verwendet werden.

Bei dem in der Figur 1 gezeigten Schaltungsvorschlag für die Pulsumverteilungschaltung 1 ist der Grenzzyklus 2ⁿ Takte lang. Im obigen Beispiel wäre also n = 4. Der Zähler 3 ermittelt die Zahl k der positiven Impulse während eines Grenzzyklus. Diese wird dann 2ⁿ-mal modulo-2ⁿ aufakkumuliert, die Summe ist demnach eine laufende Summe aufeinanderfolgender Summanden. Die auftretenden Überläufe bilden dann die umverteilten Impulse. Die gestrichelte Linie in der Fig. 2 trennt den Pulsumverteilungsteil 1 (links) zu dem noch die Sensorelektronik kommt, vom Auswerteteil 2 (rechts), zu dem noch die nachgeordnete Datenverarbeitung kommt.

Auch die Ausgangssignale von Sensoren, die mehrere Arbeitsbereiche aufweisen, können nach dem erfindungsgemäßen Verfahren gewandelt und rückgewonnen werden. Zur eindeutigen Zuordnung bei der Rückgewinnung ist die Übertragung eines vom Sensor abgegebenen Arbeitsbereichkennungssignals rᵢ nötig.

Eine Signalwandlungsschaltung mit Pulsumverteilungs- und Rückgewinnungsschaltung für Sensoren, die in zwei Bereichen arbeiten, ist in der Figur 4 gezeigt. Die Pulsumverteilungsschaltung 1 ist gemäß der Figur 1 aufgebaut und empfängt demzufolge das Sensortaktsignal f₀, das pulsweitenmodulierte Sensorausgangssignal pᵢ und das Sensor-Abtastintervall-Signal s₁. Ein vom Sensor erzeugtes Arbeitsbereichkennungssignal rᵢ wird durch eine Verzögerungsschaltung 13, die ebenfalls das Signal s₁ empfängt, in ein verzögertes Arbeitsbereichkennungssignal rₒ gewandelt. Das Übertragungssignal pₒ und das verzögerte Arbeitsbereichkennungssignal rₒ werden an einen 2:4-Dekoder 14 angelegt. Das Arbeitsbereichkennungssignal rᵢ ist jeweils so verzögert, daß das verzögerte Arbeitsbereichkennungssignal rₒ zu dem gerade durch die Pulsumverteilungsschaltung 1 erzeugten Übertragungssignal pₒ korrespondiert.

Der 2:4-Dekoder 14 erzeugt aufgrund der vier möglichen Signalkombinationen der an ihm anliegenden Eingangssignale pₒ und rₒ, die jeweils die zwei Zustände "0" und "1" annehmen können, vier Ausgangssignale, die jeweils die zwei Zustände "0" und "1" annehmen können und von denen je nach Zustand der Eingangssignale ein bestimmtes einen bestimmten Zustand aufweist, während die anderen den jeweils anderen Zustand aufweisen. Die Ausgangssignale werden als Freigabesignale an Zähler 15 bis 18 angelegt, an deren Takteingang jeweils das Sensortaktsignal f₀ anliegt. Auf diese Weise zählt je nach Zustand des Übertragungssignals pₒ und des verzögerten Arbeitsbereichkennungssignals rₒ jeweils einer der Zähler 15 bis 18 im Takt des Sensortaktsignals f₀.

Ebenso wie in der Schaltung nach Figur 2, werden die Zählerstände am Ende jedes Empfänger-Abtastintervalls, das durch das Signal s₂ angezeigt wird, an Register 19 bis 22 übertragen, wonach die Zähler 15 bis 18 zurückgesetzt werden. Den Registern ist jetzt der Zustand des Übertragungssignals pₒ für jeden Arbeitsbereich des Sensors zu entnehmen. In dem gewählten Beispiel ergäbe sich ein Zählerwert 1 für einen niedrigen Arbeitsbereich des Sensors aus der Differenz der in dem Register 19 und dem Register 20 gespeicherten Werte 1⁺ und l⁻, hier also zu l = l⁺ - l⁻. Ein die physikalische Bewegung des Sensors in dessen hohem Arbeitsbereich darstellender Wert h ist entsprechend durch die Differenz der in den Registern 21 und 22 gespeicherten Zählerwerte h⁺ und h⁻ gegeben, hier also zu h = h⁺ - h⁻.

Die erfindungsgemäße Übertragung der Sensorausgangssignale hat weiter den Vorteil, daß empfängerseitig eine Fehlererkennung durchgeführt werden kann. Ein Blockdiagramm einer Fehlererkennungsschaltung, die zu der in der Figur 4 gezeigten Rückgewinnungsschaltung paßt, ist in der Figur 5 dargestellt. Hier dienen die vier unterschiedlichen Registerwerte l⁺, l⁻, h⁺ und h⁻ als Eingangssignale. Bei der erfindungsgemäßen Rückgewinnung muß die Summe aller sich auf einen Sensor beziehenden Zählerwerte gleich der Anzahl von f₀ Taktpulsen pro s₂ Abtastintervall sein, und ist somit konstant für unveränderte Längen des Empfänger-Abtastintervalls. "Hänge"-Fehler führen zu unerwarteten Summen der Zählerwerte und können dadurch einfach erkannt werden, da ein Hängefehler zur Folge hat, daß die Eingänge pᵢ und rᵢ konstante Werte liefern. Damit sind auch pₒ und rₒ (nach der Pulsumverteilung) konstant, so daß der nachgeschaltete Dekoder ständig genau einen der Zähler 15 bis 18 freigibt. Hierdurch wird bewirkt, daß genau drei der vier Zähler 15 bis 18 und damit auch die entsprechenden drei der vier Register 19 bis 22 stets den Wert Null liefern. Dies ist ein Hinweis auf das Vorliegen eines Hängefehlers, da dieser Zustand im regulären Betrieb sehr unwahrscheinlich ist. Nach dem Stand der Technik ist die Identifikation dieses Zustands in der notwendigen Schärfe (Aliasing-Abtastfehler) nicht möglich.

In der in der Figur 5 gezeigten Schaltung liegt diese Summe aller Zählerwerte am Ausgang "Intervall" an. Die Zählerwerte l⁺ und l⁻ des niedrigen Arbeitsbereichs werden von einem Addierer 27 addiert und die Zählerwerte h⁺ und h⁻ des hohen Arbeitsbereichs werden von einem Addierer 34 addiert. Die jeweiligen Additionsergebnisse der Addierer 27 und 34 werden auf einen Addierer 29 geführt, der somit die Summe aller Zählerwerte bildet.

Weiter wird nach der erfindungsgemäßen Anordnung die Dauer des Sensorbetriebs mit "hoher" Rate oder "niedriger" Rate nach jedem Empfänger-Abtastintervall s₂ aus den unterschiedlichen Zählerwerten bestimmt. Dadurch erzeugen alle Abtastintervalle gültige Wandlungsergebnisse, und eine genaue bereichsabhängige Nullpunktsfehlerkompensation kann erreicht werden.

In der Figur 5 liegt der korrekte, die Bewegung des Sensors repräsentierende Ausgangswert am Ausgang "Rate" an. Dieser wird erzeugt, indem die mit einem jeweiligen Skalierungsfaktor multiplizierten Differenzen der Zählerwerte eines jeweiligen Arbeitsbereichs zu den mit einem Nullpunktsfehlerkorrekturwert multiplizierten Summen der Zählerwerte addiert werden, und diese Additionsergebnisse aller Arbeitsbereiche wiederum summiert werden.

In der Schaltung gemäß Figur 5 wird der Zählerwert l⁻ von einem Addierer 23 von dem ihm zugeordneten Zählerwert l⁺ subtrahiert. Die so gebildete Differenz wird von einem Multiplizierer 24 mit einem für den niedrigen Bereich vorhandenen Skalierungsfaktor multipliziert. Das Ergebnis dieser Multiplikation wird einem Addierer 25 zugeführt, der es zu der durch den Addierer 27 gebildeten und von dem Multiplizierer 26 mit einem Nullpunktsfehlerkorrekturwert für den niedrigen Bereich multiplizierten Summe der Zählerwerte l⁺ und l⁻ addiert. Weiter wird der Zählerwert h⁻ von einem Addierer 30 von dem ihm zugeordneten Zählerwert h⁺subtrahiert. Die so gebildete Differenz wird von einem Multiplizierer 31 mit einem für den hohen Bereich vorhandenen Skalierungsfaktor multipliziert. Das Ergebnis dieser Multiplikation wird einem Addierer 32 zugeführt, der es zu der durch den Addierer 34 gebildeten und von dem Multiplizierer 33 mit einem Nullpunktsfehlerkorrekturwert für den hohen Bereich multiplizierten Summe der Zählerwerte h⁺ und h⁻ addiert. Die von einem Adierer 28 gebildete Summe der Ergebnisse der Addierer 25 und 32 ist der korrekte die Bewegung des Sensors kennzeichnende Ausgangswert am Ausgang "Rate".

Im hier aufgezeigten Beispiel für Sensoren mit mehreren Arbeitsbereichen hat der Sensor also zwei Arbeitsbereiche mit unterschiedlichen Skalenfaktoren. Das Arbeitsbereichskennungssignal rᵢ definiert den momentan vorliegenden Arbeitsbereich und wird zusätzlich zum umverteilten Sensorausgangssignal pₒ übertragen. Das Arbeitsbereichskennungssignal rᵢ kann sich nur am Ende eines Grenzzyklus ändern.

Damit ist es für den Fall der synchronen Funktion von Sensor und Auswerteeinheit möglich, dieses Arbeitsbereichskennungssignal rᵢ zu benutzen, um den jeweils korrekten Skalenfaktor am Ende eines Grenzzyklus auszuwählen und den jeweiligen Zählerstand damit zu multiplizieren.

Bei der der Erfindung zugrundeliegenden asynchronen Operation ist das nicht mehr möglich, da das Auswerteintervall s₂ nun unabhängig vom durch das Sensor-Abtastintervall-Signal s₁ dargestellten Grenzzyklus ist, so daß der Skalenfaktorwechsel mitten im durch das s₂ Abtastintervall dargestellte Auswerteintervall stattfindet, und somit Impulse mit hohem und niedrigem Skalenfaktor zusammengeworfen werden. Deshalb werden erfindungsgemäß für die beiden Skalenfaktoren getrennte Zählerpaare 9, 10 und 17, 18 vorgesehen, die durch das um die zur Pulsumverteilung benötigte Zeit verzögerte Arbeitsbereichskennungssignal rᵢ selektiert werden. Dadurch ist die Bewertung mit dem jeweiligen Skalenfaktor immer korrekt. Die jeweiligen Differenzen werden dann mit dem jeweiligen Skalenfaktor multipliziert und zusammenaddiert, wie es in der Figur 5 gezeigt ist. Ferner erlaubt dieses Verfahren noch, eine getrennte Nullpunktsfehlerkorrektur für die beiden Bereiche vorzusehen, wie es ebenfalls in der Figur 5 gezeigt ist. Hierbei wird das Schema nach der Figur 5 ständig auf die 4 Registerausgangswerte angewandt.

## Patentansprüche

1. Verfahren zum Wandeln eines pulsweitenmodulierten Ausgangssignals (pᵢ) eines Sensors derart, daß es an Datenverarbeitungseinrichtungen, die Sensorsignale eines Sensors oder mehrerer Sensoren empfangen, übertragen und von diesen verarbeitet werden kann, wobei ein Sensor jeweils neben dem pulsweitenmodulierten Ausgangssignal (pᵢ) noch seine Taktfrequenz (f₀) abgibt, **gekennzeichnet durch** die folgenden Schritte für jedes Sensor-Abtastintervall:
a) gleichmäßige Umverteilung von mit den Taktzyklen des Sensortaktsignals (f₀) erzeugten Impulsen des pulsweitenmodulierten Sensorausgangssignals (pᵢ) in einem Sensor-Abtastintervall, das 2ⁿ Perioden des Sensortaktsignals (f₀) umfaßt, mit den Schritten
a1) Zählen der Taktzyklen des Sensortaktsignals (f₀) in einem Sensor-Abtastintervall, während der das pulsweitenmodulierte Sensorausgangssignal (pᵢ) einen ersten Pegel hat; und
a2) 2ⁿ-fache Modulo-2ⁿ-Addition der gezählten Taktzyklen Im Takt des Sensortaktsignals (f₀), wobei ein Übertragungssignal (pₒ) so beeinflußt wird, daß es immer dann für einen Taktzyklus des Sensortaktsignals (f₀) von einem zweiten Pegel auf den ersten Pegel umschaltet, wenn **durch** die Modulo-2n-Addition ein Übertrag erzeugt wird oder das Bit n+1 der Anzahl der im Schritt a1) gezählten Taktzyklen den ersten Pegel hat;
b) Zählen der Taktzyklen des Sensortaktsignals (f₀) in einem Empfänger-Abtastintervall, während der das Übertragungssignal (pₒ) den zweiten Pegel hat;
c) Zählen der Taktzyklen des Sensortaktsignals (f₀) in einem Empfänger-Abtastintervall, während der das Übertragungssignal (pₒ) den ersten Pegel hat; und
d) Auswerten der jeweiligen Anzahl der im Schritt b) gezählten Sensortaktzyklen, während der das Übertragungssignal (pₒ) den zweiten Pegel hat, und der jeweiligen Anzahl der im Schritt c) gezählten Sensortaktzyklen, während der das Übertragungssignal (pₒ) den ersten Pegel hat, mittels der jeweiligen Datenverarbeitungseinrichtung/en.

2. Verfahren nach Anspruch 1, **dadurch gekennzeichnet, daß** eine jeweilige Datenverarbeitungseinrichtung für jeden Sensor folgende Verarbeitungsschritte ausführt:
a) Bilden der Differenz der Anzahl der Sensortaktzyklen, während der das Übertragungssignal (pₒ) den zweiten Pegel hat, und der Anzahl der Sensortaktzyklen, während der das Übertragungssignal (pₒ) den ersten Pegel hat;
b) Bilden des Produktes der im Schritt a) erhaltenen Differenz und eines Skalierungsfaktors, um einen die Bewegung des Sensors repräsentierenden Ausgangswert zu erzeugen.

3. Verfahren nach Anspruch 2, **dadurch gekennzeichnet, daß** eine Jeweilige Datenverarbeitungseinrichtung für jeden Sensor folgende Verarbeitungsschritte ausführt:
a) Bilden der Summe der Anzahl der Sensortaktzyklen, während der das Übertragungssignal (pₒ) den zweiten Pegel hat, und der Anzahl der Sensortaktzyklen, während der das Übertragungssignal (pₒ) den ersten Pegel hat, um alle Sensortaktzyklen in einem Empfänger-Abtastintervall zu erfassen;
b) Bilden des Produktes der im Schritt a) erhaltenen Summe und eines Nullpunktfehlerkorrekturwerts;
c) Bilden der Summe des in dem Schritt b) erzeugten Produkts mit dem im Anspruch 2 erzeugten Produkt, um einen korrigierten, die Bewegung des Sensors repräsentierenden Ausgangswert zu erzeugen.

4. Verfahren nach Anspruch 1, **dadurch gekennzeichnet, daß** ein Sensor außerdem ein Arbeitsbereichkennungssignal (rᵢ) abgibt, die Taktzyklen des Sensortaktsignals (f₀) in einem Empfänger-Abtastintervall für die unterschiedlichen Pegel des Übertragungssignals (pₒ) abhängig vom Arbeitsbereichkennungssignal für alle möglichen Arbeitsbereiche des Sensors getrennt gezählt werden, und die jeweilige Anzahl der Sensortaktzyklen, während der das Übertragungssignal (pₒ) den zweiten Pegel hat, sowie die jeweilige Anzahl der Sensortaktzyklen, während der das Übertragungssignal (pₒ) den ersten Pegel hat, für alle möglichen Arbeitsbereiche des Sensors getrennt an die jeweilige/n Datenverarbeitungseinrichtung/en übertragen werden.

5. Verfahren nach Anspruch 4, **dadurch gekennzeichnet, daß** eine jeweilige Datenverarbeitungseinrichtung für jeden Sensor folgende Verarbeitungsschritte ausführt:
a) Bilden der jeweiligen Differenz der Anzahl der Sensortaktzyklen, während der das Übertragungssignal (pₒ) den zweiten Pegel hat, und der Anzahl der Sensortaktzyklen, während der das Übertragungssignal (pₒ) den ersten Pegel hat, für jeden möglichen Arbeitsbereich des Sensors in getrennten Verarbeitungseinheiten;
b) Bilden des jeweiligen Produktes der im Schritt a) erhaltenen Differenz und eines jeweiligen Skalierungsfaktors, um einen die Bewegung des Sensors repräsentierenden Ausgangswert zu erzeugen, für jeden möglichen Arbeitsbereich des Sensors in getrennten Verarbeitungseinheiten;
c) Bilden der Summe der im Schritt b) erzeugten Produkte, um einen die Bewegung des Sensors repräsentierenden Ausgangswert zu erzeugen.

6. Verfahren nach Anspruch 5, **dadurch gekennzeichnet, daß** eine jeweilige Datenverarbeitungseinrichtung für jeden Sensor folgende Verarbeitungsschritte ausführt:
a) Bilden der jeweiligen Summe der Anzahl der Sensortaktzyklen, während der das Übertragungssignal (pₒ) den zweiten Pegel hat, und der Anzahl der Sensortaktzyklen, während der das Übertragungssignal (pₒ) den ersten Pegel hat, für jeden möglichen Arbeitsbereich des Sensors in getrennten Verarbeitungseinheiten;
b) Bilden des Produktes der jeweiligen im Schritt a) erhaltenen Summe und eines jeweiligen Nullpunktfehlerkorrekturwerts für jeden möglichen Arbeitsbereich des Sensors in getrennten Verarbeitungseinheiten;
c) Bilden der Summe des in dem Schritt b) erzeugten Produkts mit dem im Anspruch 5 erzeugten Produkt getrennt für jeden der Arbeitsbereiche, um jeweils das in Anspruch 5 erhaltene Produkt zu korrigieren.

7. Verfahren nach Anspruch 6, **dadurch gekennzeichnet, daß** die Summe der in dem Schritt a) erzeugten Summen gebildet wird, um alle Sensortaktzyklen in einem Empfänger-Abtastintervall zu erfassen.

8. Verfahren nach einem der Ansprüche 1 bis 7, **dadurch gekennzeichnet, daß** der erste Pegel ein hoher Pegel und der zweite Pegel ein niedriger Pegel ist, oder daß der erste Pegel ein niedriger Pegel und der zweite Pegel ein hoher Pegel ist.

9. Einrichtung zur Wandlung eines pulsweitenmodulierten Ausgangssignals (pi) eines Sensors in eine solche Form, daß es an Datenverarbeitungseinrichtungen, die die Sensorsignale eines Sensors oder mehrerer Sensoren empfangen, übertragen und von diesen verarbeitet werden kann, wobei ein Sensor jeweils neben dem pulsweitenmodulierten Ausgangssignal (pᵢ) noch seine Taktfrequenz (f₀) abgibt, **gekennzeichnet durch**:
eine Pulsumverteilungsschaltung (1), die ein pulsweitenmoduliertes Ausgangssignal eines Sensors unter Zuhilfenahme dessen Sensortaktsignals (f₀) in ein digitales Übertragungssignal (pₒ) wandelt, das gleichmäßig über ein Sensor-Abtastintervall s₁, das 2ⁿ Perioden des Sensortaktsignals (f₀) umfaßt, verteilte erste Pegel aufweist, jeweils mit der Dauer eines Taktzyklus des Sensortaktsignals (f₀), wobei die Pulsumverteilungsschaltung (1) folgende Baugruppen enthält:
einen Zähler (3), an dessen Takteingang das Sensortaktsignal (f₀), an dessen Rücksetzeingang ein Signal s₁, das aus dem **durch** 2ⁿ geteilten Sensortaktsignal (f₀) erzeugt wurde, und an dessen Freigabeeingang das pulsweitenmodulierte Ausgangssignal (pᵢ) des Sensors anliegt,
ein erstes Register (4), an dessen Signaleingang das n+1 Bit breite Ausgangssignal des Zählers (3) und an dessen Takteingang das Signal s₁ anliegt,
einen Modulo 2ⁿ-Addierer (5, 6), der ein die n unteren Bit des n+1 Bit breiten im ersten Register (4) gespeicherten Signals repräsentierendes Ausgangssignal des ersten Registers, das Signal s₁ und das Sensortaktsignal (f₀) empfängt, bei jeder Taktperiode des Sensortaktsignals (f₀) eine Modulo-2ⁿ-Addition des n Bit breiten Ausgangssignals des ersten Registers (4) vornimmt, und ein Übertragssignal ausgibt, und
ein ODER-Gatter (7), an dessen ersten Signaleingang ein das höchste Bit des n+1 Bit breiten ersten Registers (4) repräsentierendes Signal und an dessen zweiten Signaleingang das Übertragssignal des Modulo-2ⁿ-Addierers (5, 6) anliegt, und das das digitale Übertragungssignal (pₒ) ausgibt; und
eine Rückgewinnungsschaltung (2), die aus dem digitalen Übertragungssignal (pₒ) unter Zuhilfenahme des Sensortaktsignals (f₀) jeweils die Anzahl von Taktzyklen des Sensortaktsignals (f₀) während eines Empfänger-Abtastintervalls ausgibt, während der das pulsweitenmodulierte Ausgangssignal (pᵢ) des Sensors einen ersten Pegel und einen zweiten Pegel aufweist.

10. Einrichtung nach Anspruch 9, **dadurch gekennzeichnet, daß** der Modulo-2ⁿ-Addierer (5, 6) folgende Baugruppen enthält:
einen Addierer (6) mit zwei Signaleingängen, an dessen ersten Signaleingang das n Bit breite Ausgangssignal des ersten Registers (4) anliegt und der ein die Summe der an seinen zwei Signaleingängen anliegenden Signale repräsentierendes n Bit breites Ausgangssignal und als Ausgangssignal des Modulo 2ⁿ-Addierers ein Übertragssignal ausgibt, und
ein zweites Register (5), an dessen Signaleingang das n Bit breite Ausgangssignal des Addierers (6), an dessen Takteingang das Sensortaktsignal (f₀) und an dessen Rücksetzeingang das Signal s₁ anliegt, und dessen n Bit breites Ausgangssignal an dem zweiten Signaleingang des Addierers (6) anliegt.

11. Einrichtung nach einem der Ansprüche 9 oder 10, **dadurch gekennzeichnet, daß** die Rückgewinnungsschaltung (2) folgende Baugruppen enthält:
einen Dekodierer (8), der aus dem digitalen Übertragungssignal (pₒ), das an seinem Eingang anliegt, Freigabesignale erzeugt, die jeweils den Zuständen des Übertragungssignals (pₒ) entsprechen,
zwei Zähler (9, 10), an deren Takteingang das Sensortaktsignal (f₀), an deren Freigabeeingang jeweils ein vom Dekodierer (8) erzeugtes Freigabesignal und an deren Rücksetzeingang ein Auslesetaktsignal s₂ anliegen,
pro Zähler (9, 10) jeweils ein Register (11, 12), an dessen Takteingang das Auslesetaktsignal s₂ und an dessen Signaleingang ein Ausgangssignal eines jeweiligen Zählers anliegt.

12. Einrichtung nach einem der Ansprüche 9 bis 11, **gekennzeichnet durch** eine Datenverarbeitungseinrichtung, an die die jeweilige Anzahl von Taktzyklen des Sensortaktsignals (f₀) während eines Empfänger-Abtastintervalls von der Rückgewinnungsschaltung (2) angelegt wird, während der das pulsweitenmodulierte Ausgangssignal (pᵢ) des Sensors den ersten Pegel und den zweiten Pegel aufweist, für jeden Sensor mit:
einem ersten Addierer (23), der die Differenz der beiden gezählten Zahlen bildet;
einem ersten Multiplizierer (24), der die vom ersten Addierer (23) gebildete Differenz mit einem Skalierungsfaktor multipliziert.

13. Einrichtung nach Anspruch 12, **dadurch gekennzeichnet, daß** die Datenverarbeitungseinrichtung weiter aufweist:
einen zweiten Addierer (27), der die Summe der beiden gezählten Zahlen bildet;
einen zweiten Multiplizierer (26), der die vom zweiten Addierer (27) gebildete Summe mit einem Nullpunktfehlerkorrekturwert multipliziert; und
einen dritten Addierer (25), der die von dem ersten Multiplizierer (24) und dem zweiten Multiplizierer (26) erzeugten Produkte addiert.

14. Einrichtung nach einem der Ansprüche 9 oder 10, **dadurch gekennzeichnet, daß** ein Sensor weiter ein Arbeitsbereichkennungssignal (rᵢ) abgibt und die Rückgewinnungsschaltung (2) jeweils die Anzahl von Taktzyklen des Sensortaktsignals (f₀) während eines Empfänger-Abtastintervalls abhängig von einem verzögerten Arbeitsbereichkennungssignal (rₒ) für alle möglichen Arbeitsbereiche des Sensors getrennt ausgibt, während der das pulsweitenmodulierte Ausgangssignal (pᵢ) des Sensors den ersten Pegel und den zweiten Pegel aufweist.

15. Einrichtung nach Anspruch 14, **dadurch gekennzeichnet, daß** die Rückgewinnungsschaltung (2) folgende Baugruppen enthält:
einen Dekodierer (14), der aus dem digitalen Übertragungssignal (pₒ) und dem verzögerten Arbeitsbereichkennungssignal (rₒ), die jeweils an einem seiner Eingänge anliegen, Freigabesignale erzeugt, die für einen jeweiligen Arbeitsbereich des Sensors jeweils den Zuständen des Übertragungssignals (pₒ) entsprechen,
jeweils zwei Zähler (15, 16, 17, 18) pro Arbeitsbereich, an deren Takteingang das Sensortaktsignal (f₀), an deren Freigabeeingang jeweils ein vom Dekodierer (8) erzeugtes Freigabesignal und an deren Rücksetzeingang ein Auslesetaktsignal s₂ anliegen,
pro Zähler (15, 16, 17, 18) jeweils ein Register (19, 20, 21, 22), an dessen Takteingang das Auslesetaktsignal s₂ und an dessen Signaleingang ein Ausgangssignal eines jeweiligen Zählers anliegt.

16. Einrichtung nach einem der Ansprüche 14 oder 15, **gekennzeichnet durch** eine Datenverarbeitungseinrichtung, an die die jeweilige Anzahl von Taktzyklen des Sensortaktsignals (f₀) während eines Empfänger-Abtastintervalls von der Rückgewinnungsschaltung (2) angelegt wird, während der das pulsweitenmodulierte Ausgangssignal (pᵢ) des Sensors in dem jeweiligen Arbeitsbereich den ersten Pegel und den zweiten Pegel aufweist, für jeden Sensor mit:
einem jeweiligen ersten Addierer (23, 30) für jeden Arbeitsbereich, der die Differenz der beiden für jeden Arbeitsbereich gezählten Zahlen bildet;
einem jeweiligen ersten Multiplizierer (24, 31) für jeden Arbeitsbereich, der die vom jeweiligen ersten Addierer (23, 30) gebildete Differenz mit einem jeweiligen Skalierungsfaktor multipliziert; und
einem vierten Addierer (28), der die von den jeweiligen ersten Multiplizierern (24, 31) erzeugten Produkte addiert.

17. Einrichtung nach Anspruch 16, **dadurch gekennzeichnet, daß** die Datenverarbeitungseinrichtung weiter aufweist:
einen jeweiligen zweiten Addierer (27, 34) für jeden Arbeitsbereich, der die Summe der beiden für jeden Arbeitsbereich gezählten Zahlen bildet;
einen jeweiligen zweiten Multiplizierer (26, 33) für jeden Arbeitsbereich, der die vom jeweiligen zweiten Addierer (27, 34) gebildete Summe mit einem jeweiligen Nullpunktfehlerkorrekturwert multipliziert;
einen jeweiligen dritten Addierer (25, 32) für jeden Arbeitsbereich, der die von dem jeweiligen ersten Multiplizierer (24, 31) und dem jeweiligen zweiten Multiplizierer (26, 33) erzeugten Produkte addiert, wobei der vierte Addierer (28) die von den jeweiligen dritten Addierern (25, 32) erzeugten Summen addiert; und
einen fünften Addierer (29), der die von den jeweiligen zweiten Addierern (27, 34) erzeugten Summen addiert.

18. Einrichtung nach einem der Ansprüche 9 bis 17, **dadurch gekennzeichnet, daß** der erste Pegel ein hoher Pegel und der zweite Pegel ein niedriger Pegel ist, oder daß der erste Pegel ein niedriger Pegel und der zweite Pegel ein hoher Pegel ist.

## Claims

1. Method for converting a pulse-width modulated output signal (pᵢ) of a sensor in such a manner that it can be transmitted to data processing systems which receive sensor signals of one sensor or a number of sensors and can be processed by these, one sensor in each case outputting, in addition to the pulse-width modulated output signal (pᵢ), also its clock frequency (f₀), **characterized by** the following steps for each sensor sampling interval:
a) uniform redistribution of pulses of the pulse-width modulated sensor output signal (pᵢ) produced by the clock cycles of the sensor clock signal (f₀) in one sensor sampling interval which comprises 2ⁿ periods of the sensor clock signal (f₀) including the steps of
a1) counting of the clock cycles of the sensor clock signal (f₀) in one sensor sampling interval during which the pulse-width modulated sensor output signal (pᵢ) has a first level; and
a2) 2ⁿ-fold modulo 2ⁿ addition of the counted clock cycles at the rate of the sensor clock signal (f₀), a transmission signal (pₒ) being influenced in such a manner that it switches from a second level to the first level for one clock cycle of the sensor clock signal (f₀) whenever a carrier is generated by the modulo 2ⁿ addition or bit n+1 of the number of clock cycles counted in step a1) has the first level;
b) counting of the clock cycles of the sensor clock signal (f₀) in one receiver sampling interval during which the transmission signal (pₒ) has the second level;
c) counting of the clock cycles of the sensor clock signal (f₀) in one receiver sampling interval during which the transmission signal (pₒ) has the first level; and
d) analyzing of the respective number of the sensor clock cycles counted in step b), during which the transmission signal (pₒ) has the second level, and of the respective number of the sensor clock cycles counted in step c), during which the transmission signal (pₒ) has the first level, by means of the respective data processing system/s.

2. Method according to Claim 1, **characterized in that** a respective data processing system performs the following processing steps for each sensor:
a) forming of the difference of the number of sensor clock cycles during which the transmission signal (pₒ) has the second level and of the number of sensor clock cycles during which the transmission signal (pₒ) has the first level;
b) forming of the product of the difference obtained in step a) and a scaling factor so as to produce an output value representative of the movement of the sensor.

3. Method according to Claim 2 **characterized in that** a respective data processing system performs the following processing steps for each sensor:
a) forming of the sum of the number of sensor clock cycles during which the transmission signal (pₒ) has the second level, and of the number of sensor clock cycles during which the transmission signal (pₒ) has the first level so as to detect all sensor clock cycles in one receiver sampling interval;
b) forming of the product of the sum obtained in step a) and a zero error correction value;
c) forming of the sum of the product generated in step b) with the product generated according to claim 2 so as to produce a corrected output value representative of the movement of the sensor.

4. Method according to Claim 1, **characterized in that** a sensor additionally generates an operating range identification signal (rᵢ), the clock cycles of the sensor clock signal (f₀) in one receiver sampling interval for the different levels of the transmission signal (pₒ) are separately counted in response to the operating range identification signal for all possible operating ranges of the sensor, and the respective number of sensor clock cycles during which the transmission signal (pₒ) has the second level as well as the respective number of sensor clock cycles during which the transmission signal (pₒ) has the first level, are separately transmitted for all possible operating ranges of the sensor to the respective data processing system/s.

5. Method according to Claim 4, **characterized in that** a respective data processing system performs the following processing steps for each sensor:
a) forming of the respective difference of the number of sensor clock cycles during which the transmission signal (pₒ) has the second level and the number of sensor clock cycles during which the transmission signal (pₒ) has the first level for each possible operating range of the sensor in separate processing units;
b) forming of the respective product of the difference obtained in step a) and a respective scaling factor so as to produce an output value representative of the movement of the sensor, for each possible operating range of the sensor in separate processing units;
c) forming of the sum of the products generated in step b) so as to produce an output value representative of the movement of the sensor.

6. Method according to Claim 5, **characterized in that** a respective data processing system performs the following processing steps for each sensor:
a) forming of the respective sum of the number of sensor clock cycles during which the transmission signal (pₒ) has the second level and the number of sensor clock cycles during which the transmission signal (pₒ) has the first level, for each possible operating range of the sensor in separate processing units;
b) forming of the product of the respective sum obtained in step a) and a respective zero error correction value for each possible operating range of the sensor in separate processing units;
c) forming of the sum of the product generated in step b) with the product generated according to Claim 5 separately for each of the operating ranges so as to correct in each case the product generated according to Claim 5.

7. Method according to Claim 6, **characterized in that** the sum of the sums generated in step a) is formed so as to detect all sensor clock cycles in one receiver sampling interval.

8. Method according to any one of Claims 1 to 7, **characterized in that** the first level is a high level and the second level a low level, or that the first level is a low level and the second level is a high level.

9. Device for converting a pulse-width modulated output signal (pᵢ) of a sensor in such a form that it can be transmitted to data processing systems which receive the sensor signals of one sensor or of a number of sensors, and processed by these, a sensor in each case outputting, in addition to the pulse-width modulated output signal (pᵢ), also its clock frequency (f₀), **characterized by:**
a pulse redistribution circuit (1) which converts a pulse-width modulated output signal of a sensor with the aid of its sensor clock signal (f₀) into a digital transmission signal (pₒ) which exhibits first levels uniformly distributed over a sensor sampling interval s₁ which comprises 2ⁿ periods of the sensor clock signal (f₀), which levels in each case have the duration of one clock cycle of the sensor clock signal (f₀), said pulse redistribution circuit (1) comprising the following modules:
a counter (3) at the clock input of which the sensor clock signal (f₀) is present, at the reset input of which a signal s₁ which was generated from the sensor clock signal (f₀) divided by 2ⁿ is present and at the enable input of which the pulse-width modulated output signal (pᵢ) is present,
a first register (4), at the signal input of which the n+1-bit-wide output signal of the counter (3) is present and at the clock input of which the signal s₁ is present,
a modulo 2ⁿ adder (5, 6) which receives an output signal of the first register representing the n lower bits of the n+1-bit-wide signal stored in the first register (4), the signal s₁ and the sensor clock signal (f₀), performs a modulo 2ⁿ addition of the n-bit-wide output signal of the first register (4) with each clock period of the sensor clock signal (f₀) and outputs a carry signal, and
an OR gate (7), at the first signal input of which a signal representing the most significant bit of the n+1-bit-wide first register (4) is present and
at the second signal input of which the carry signal of the modulo 2ⁿ adder (5, 6) is present and which outputs the digital transmission signal (pₒ), and
a recovery circuit (2) which, from the digital transmission signal (pₒ), with the aid of the sensor clock signal (f₀), in each case outputs the number of clock cycles of the sensor clock signal (f₀) during one receiver sampling interval, during which the pulse-width modulated output signal (pᵢ) of the sensor exhibits a first level and a second level.

10. Device according to Claim 9, **characterized in that** the modulo 2ⁿ adder (5, 6) contains the following modules:
an adder (6) having two signal inputs, at the first signal input of which the n-bit-wide output signal of the first register (4) is present and which outputs an n-bit-wide output signal representing the sum of the signals present at its two signal inputs and a carry signal as output signal of the modulo 2ⁿ adder, and
a second register (5), at the signal input of which the n-bit-wide output signal of the adder (6) is present, at the clock input of which the sensor clock signal (f₀) is present and at the reset input of which the signal s₁ is present and the n-bit-wide output signal of which is present at the second signal input of the adder (6).

11. Device according to either of Claims 9 and 10, **characterized in that** the recovery circuit (2) contains the following modules:
a decoder (8) which generates from the digital transmission signal (pₒ) present at its input, enable signals which in each case correspond to the states of the transmission signal (pₒ),
two counters (9, 10) at the clock input of which the sensor clock signal (f₀) is present, at the enable input of which in each case an enable signal generated by the decoder (8) is present and at the reset input of which a read clock signal s₂ is present,
per counter (9, 10) in each case one register (11, 12), at the clock input of which the read clock signal s₂ is present and at the signal input of which an output signal of a respective counter is present.

12. Device according to any one of Claims 9 to 11, **characterized by** a data processing system to which the respective number of clock cycles of the sensor clock signal (f₀) is applied by the recovery circuit (2) during one receiver sampling interval during which the pulse-width modulated output signal (pᵢ) of the sensor exhibits the first level and the second level, for each sensor, comprising:
a first adder (23) which forms the difference of the two numbers counted;
a first multiplier (24,) which multiplies the difference formed by the first adder (23) by a scaling factor.

13. Device according to Claim 12, **characterized in that** the data processing system comprises additionally:
a second adder (27) which forms the sum of the two numbers counted;
a second multiplier (26) which multiplies the sum formed by the second adder (27) by a zero error correction value; and
a third adder (25) which adds the products generated by the first multiplier (24) and the second multiplier (26).

14. Device according to either of Claims 9 and 10, **characterized in that** a sensor additionally generates an operating range identification signal (rᵢ) and the recovery circuit (2) in each case separately outputs the number of clock cycles of the sensor clock signal (f₀) during one receiver sampling interval in response to a delayed operating range identification signal (rₒ) for all possible operating ranges of the sensor during which the pulse-width modulated output signal (pᵢ) of the sensor has the first level and the second level.

15. Device according to Claim 14, **characterized in that** the recovery circuit (2) contains the following modules:
a decoder (14) for generating from the digital transmission signal (pₒ) and the delayed operating range identification signal (rₒ) which each are present at one of its inputs, release signals corresponding for a respective operating range of the sensor in each case to the states of the transmission signal (pₒ)
each two counters (15, 16, 17, 18) per operating range at the clock input of which the sensor clock signal (f₀) is present, at the enable input of which in each case an enable signal generated by the decoder (8) is present and at the reset input of which a read clock signal s₂ is present,
per counter (15, 16, 17, 18) each a register (19, 20, 21, 22) at the clock input of which the read clock signal s₂ is present and at the signal input of which an output signal of a respective counter is present.

16. Device according to either of claims 14 and 15, **characterized by** a data processing system to which the respective number of clock cycles of the sensor clock signal (f₀) are applied by the recovery circuit (2) during one receiver sampling interval, during which the pulse-width modulated output signal (pᵢ) of the sensor in the respective operating range has the first level and the second level, each sensor, comprising:
a respective first adder (23, 30) for each operating range which forms the difference of the two numbers counted for each operating range;
a respective first multiplier (24, 31) for each operating range which multiplies the difference formed by the respective first adder (23, 30) by a respective scaling factor; and
a fourth adder (28) which adds the products generated by the respective first multiplier (24, 31).

17. Device according to Claim 16, **characterized in that** the data processing system further comprises:
a respective second adder (27, 34) for each operating range which forms the sum of the two numbers counted for each operating range;
a respective second multiplier (26, 33) for each operating range which multiplies the sum formed by the respective second adder (27, 34) by a respective zero error correction value;
a respective third adder (25, 32) for each operating range which adds the products generated by the respective first multiplier (24, 31) and the respective second multiplier (26, 33), the fourth adder (28) adding the sums generated by the respective third adders (25, 32); and
a fifth adder (29) which adds the sums generated by the respective second adders (27, 34).

18. Device according to any one of Claims 9 to 17, **characterized in that** the first level is a high level and the second level is a low level or that the first level is a low level and the second level is a high level.

## Revendications

1. Procédé pour convertir un signal de sortie à durée d'impulsions modulée (pᵢ) d'un capteur de telle sorte que ledit signal puisse être transmis à des dispositifs de traitement de données qui reçoivent les signaux d'un ou plusieurs capteurs, et être traité par ces dispositifs, un capteur émettant à chaque fois, en plus du signal de sortie à durée d'impulsions modulée (pᵢ), sa fréquence de répétition (f₀), **caractérisé par** les étapes suivantes pour chaque intervalle d'échantillonnage de capteur :
a) redistribution régulière d'impulsions dudit signal de sortie de capteur (pᵢ) générées suivant les cycles de synchronisation dudit signal (f₀), dans un intervalle d'échantillonnage de capteur qui comprend 2ⁿ périodes du signal de synchronisation de capteur (f₀), avec les étapes suivantes :
a1) comptage des cycles de synchronisation dudit signal (f₀), dans un intervalle d'échantillonnage de capteur, pendant lesquels le signal de sortie de capteur à durée d'impulsions modulée (pᵢ) a un premier niveau ; et
a2) addition modulo 2ⁿ des cycles de synchronisation comptés, au rythme du signal de synchronisation de capteur (f₀), un signal de transmission (pₒ) étant influencé de telle sorte qu'il passe toujours d'un second niveau au premier niveau, pour un cycle de synchronisation dudit signal (f₀), lorsqu'un report est généré par l'addition modulo 2ⁿ ou que le bit n+1 du nombre de cycles de synchronisation comptés lors de l'étape a1) a le premier niveau ;
b) comptage des cycles de synchronisation dudit signal (f₀), dans un intervalle d'échantillonnage de récepteur, pendant lesquels le signal de transmission (pₒ) a le second niveau ;
c) comptage des cycles de synchronisation dudit signal (f₀), dans un intervalle d'échantillonnage de récepteur, pendant lesquels le signal de transmission (pₒ) a le premier niveau ; et
d) évaluation du nombre de cycles de synchronisation de capteur comptés lors de l'étape b), pendant lesquels le signal de transmission (pₒ) a le second niveau, et du nombre de cycles de synchronisation de capteur comptés lors de l'étape c), pendant lesquels le signal de transmission (pₒ) a la premier niveau, à l'aide du ou des dispositifs de traitement de données respectifs.

2. Procédé selon la revendication 1, **caractérisé en ce qu'**un dispositif de traitement de données exécute pour chaque capteur les étapes de traitement suivantes :
a) formation de la différence du nombre de cycles de synchronisation de capteur pendant lesquels le signal de transmission (pₒ) a le second niveau, et du nombre de cycles de synchronisation de capteur pendant lesquels le signal de transmission (pₒ) a le premier niveau ;
b) formation du produit de la différence obtenue lors de l'étape a), et d'un facteur de cadrage afin de générer une valeur de sortie représentant le mouvement du capteur.

3. Procédé selon la revendication 2, **caractérisé en ce qu'**un dispositif de traitement de données exécute pour chaque capteur les étapes de traitement suivantes :
a) formation de la somme du nombre de cycles de synchronisation de capteur pendant lesquels le signal de transmission (pₒ) a le second niveau, et du nombre de cycles de synchronisation de capteur pendant lesquels le signal de transmission (pₒ) a le premier niveau, afin de détecter tous les cycles de synchronisation de capteur dans un intervalle d'échantillonnage de récepteur ;
b) formation du produit de la somme obtenue lors de l'étape a), et d'une valeur de correction d'erreur de zéro ;
c) formation de la somme du produit obtenu lors de l'étape b), et du produit obtenu dans la revendication 2, afin de générer une valeur de sortie corrigée qui représente le mouvement du capteur.

4. Procédé selon la revendication 1, **caractérisé en ce qu'**un capteur émet en outre un signal d'identification de zone de travail (rᵢ), les cycles de synchronisation du signal de synchronisation de capteur f(₀) dans un intervalle d'échantillonnage de récepteur sont comptés pour les différents niveaux du signal de transmission (pₒ) en fonction du signal d'identification de zone de travail, séparément pour toutes les zones de travail possibles du capteur, et le nombre de cycles de synchronisation de capteur pendant lesquels le signal de transmission (pₒ) a le second niveau ainsi que le nombre de cycles de synchronisation de capteur pendant lesquels le signal de transmission (pₒ) a le premier niveau sont transmis séparément, pour toutes les zones de travail possibles du capteur, au(x) dispositif(s) de traitement de données.

5. Procédé selon la revendication 4, **caractérisé en ce qu'**un dispositif de traitement de données exécute pour chaque capteur les étapes de traitement suivantes :
a) formation de la différence du nombre de cycles de synchronisation de capteur pendant lesquels le signal de transmission (pₒ) a le second niveau, et du nombre de cycles de synchronisation de capteur pendant lesquels le signal de transmission (pₒ) a le premier niveau, dans des unités de traitement séparées pour chaque zone de travail possible du capteur ;
b) formation du produit de la différence obtenue lors de l'étape a) et d'un facteur de cadrage afin de générer une valeur de sortie représentant le mouvement du capteur, dans des unités de traitement séparées pour chaque zone de travail possible du capteur ;
c) formation de la somme des produits générés lors de l'étape b), afin de générer une valeur de sortie représentant le mouvement du capteur.

6. Procédé selon la revendication 5, **caractérisé en ce qu'**un dispositif de traitement de données exécute pour chaque capteur les étapes de traitement suivantes :
a) formation de la somme du nombre de cycles de synchronisation de capteur pendant lesquels le signal de transmission (pₒ) a le second niveau, et du nombre de cycles de synchronisation de capteur pendant lesquels le signal de transmission (pₒ) a le premier niveau, dans des unités de traitement séparées pour chaque zone de travail possible du capteur ;
b) formation du produit de la somme obtenue lors de l'étape a) et d'une valeur de correction d'erreur de zéro, dans des unités de traitement séparées pour chaque zone de travail possible du capteur ;
c) formation de la somme du produit obtenu lors de l'étape b), et du produit obtenu dans la revendication 5, séparément pour chacune des zones de travail, afin de corriger à chaque fois le produit obtenu dans la revendication 5.

7. Procédé selon la revendication 6, **caractérisé en ce que** la somme des sommes obtenues lors de l'étape a) est formée pour détecter tous les cycles de synchronisation de capteur dans un intervalle d'échantillonnage de récepteur.

8. Procédé selon l'une des revendications 1 à 7, **caractérisé en ce que** le premier niveau est un niveau élevé et le second un niveau faible, ou **en ce que** le premier niveau est un niveau faible et le second un niveau élevé.

9. Dispositif pour convertir un signal de sortie à durée d'impulsions modulée (pᵢ) d'un capteur en une forme telle que ledit signal puisse être transmis à des dispositifs de traitement de données qui reçoivent les signaux d'un ou plusieurs capteurs, et être traité par ces dispositifs, un capteur émettant à chaque fois, en plus du signal de sortie à durée d'impulsions modulée (pᵢ), une fréquence de répétition (f₀), **caractérisé par**
un circuit de redistribution d'impulsions (1) qui convertit un signal de sortie à durée d'impulsions modulée d'un capteur, à l'aide du signal (f₀) de celui-ci, en un signal de transmission numérique (pₒ) qui présente un premier niveau réparti régulièrement sur un intervalle d'échantillonnage de capteur s₁ comprenant 2ⁿ périodes du signal (f₀), avec la durée d'un cycle de synchronisation du signal de synchronisation de capteur (f₀), le circuit de redistribution d'impulsions (1) contenant les ensembles suivants :
un compteur (3) à l'entrée de synchronisation duquel est appliqué le signal de synchronisation de capteur (f₀), à l'entrée de remise à zéro duquel est appliqué un signal s₁ généré à partir du signal de synchronisation de capteur (f₀) divisé par 2ⁿ, et à l'entrée de validation duquel est appliqué le signal de sortie à durée d'impulsions modulée (pᵢ) du capteur,
un premier registre (4) à l'entrée de signaux duquel est appliqué le signal de sortie du compteur (3) d'une largeur de n+1 bits et à l'entrée de synchronisation duquel est appliqué le signal s₁,
un additionneur modulo 2ⁿ (5, 6) qui reçoit un signal de sortie du premier registre qui représente les n bits inférieurs du signal d'une largeur de n+1 bits mis en mémoire dans le premier registre (4), ainsi que le signal s₁ et le signal de synchronisation de capteur (f₀), qui effectue à chaque période de synchronisation du signal de synchronisation de capteur (f₀) une addition modulo 2ⁿ du signal du premier registre (4) d'une largeur de n bits, et qui émet un signal de report,
un élément OU (7) à la première entrée de signaux duquel est appliqué un signal représentant le bit le plus élevé du premier registre (4) d'une largeur de n+1 bits, et à la seconde entrée de signaux duquel est appliqué le signal de report de l'additionneur modulo 2ⁿ (5, 6), et qui émet le signal de transmission numérique (pₒ) ; et
un circuit de récupération (2) qui émet à partir du signal de transmission numérique (pₒ), à l'aide du signal de synchronisation de capteur (f₀), le nombre de cycles de synchronisation dudit signal (f₀) pendant un intervalle d'échantillonnage de récepteur pendant lesquels le signal de sortie à durée d'impulsions modulée (pᵢ) du capteur présente un premier niveau et un second niveau.

10. Dispositif selon la revendication 9, **caractérisé en ce que** l'additionneur modulo 2ⁿ (5, 6) contient les ensembles suivants :
un additionneur (6) avec deux entrées de signaux, à la première entrée de signaux duquel est appliqué le signal de sortie d'une largeur de n bits du premier registre (4), qui émet un signal de sortie d'une largeur de n bits représentant la somme des signaux appliqués à ses deux entrées de signaux, et qui émet comme signal de sortie de l'additionneur modulo 2ⁿ un signal de report, et
un second registre (5) à l'entrée de signaux duquel est appliqué le signal de sortie d'une largeur de n bits de l'additionneur (6), à l'entrée de synchronisation duquel est appliqué le signal de synchronisation de capteur (f₀) et à l'entrée de remise à zéro duquel est appliqué le signal s₁, et dont le signal de sortie d'une largeur de n bits est appliqué à la seconde entrée de signaux de l'additionneur (6).

11. Dispositif selon la revendication 9 ou 10, **caractérisé en ce que** le circuit de récupération (2) contient les ensembles suivants :
un décodeur (8) qui, à partir du signal de transmission numérique (pₒ) qui est appliqué à son entrée, génère des signaux de validation qui correspondent à chaque fois aux états du signal de transmission (pₒ),
deux compteurs (9, 10) à l'entrée de synchronisation desquels est appliqué le signal de synchronisation de capteur (f₀), à l'entrée de validation desquels est appliqué un signal de validation généré par le décodeur (8) et à l'entrée de remise à zéro desquels est appliqué un signal de synchronisation de lecture s2,
pour chaque compteur (9, 10), un registre (11, 12) à l'entrée de synchronisation duquel est appliqué le signal de synchronisation de lecture s₂ et à l'entrée de signaux duquel est appliqué un signal de sortie d'un compteur.

12. Dispositif selon l'une des revendications 9 à 11, **caractérisé par** un dispositif de traitement de données auquel le nombre de cycles de synchronisation du signal de synchronisation de capteur (f₀) pendant un intervalle d'échantillonnage de récepteur est appliqué par le circuit de récupération (2), pendant lesquels le signal de sortie à durée d'impulsions modulée (pᵢ) du capteur présente le premier niveau et le second niveau, pour chaque capteur, avec :
un premier additionneur (23) qui forme la différence des deux nombres comptés ;
un premier multiplicateur (24) qui multiplie la différence formée par le premier additionneur (23) par un facteur de cadrage.

13. Dispositif selon la revendication 12, **caractérisé en ce que** le dispositif de traitement de données comporte également :
un deuxième additionneur (27) qui forme la somme des deux nombres comptés ;
un second multiplicateur (26) qui multiplie la somme formée par le deuxième additionneur (27) par une valeur de correction d'erreur de zéro ; et
un troisième additionneur (25) qui additionne les produits générés par le premier multiplicateur (24) et par le second multiplicateur (26).

14. Dispositif selon la revendication 9 ou 10, **caractérisé en ce qu'**un capteur émet en outre un signal d'identification de zone de travail (rᵢ) et le circuit de récupération (2) émet le nombre de cycles de synchronisation du signal de synchronisation de capteur (f₀) pendant un intervalle d'échantillonnage de récepteur en fonction d'un signal d'identification de zone de travail retardé (rₒ), séparément pour toutes les zones de travail possibles du capteur, pendant lesquels le signal de sortie à durée d'impulsions modulée (pᵢ) du capteur présente le premier niveau et le second niveau.

15. Dispositif selon la revendication 14, **caractérisé en ce que** le circuit de récupération (2) contient les ensembles suivants :
un décodeur (14) qui, à partir du signal de transmission numérique (pₒ) et du signal d'identification de zone de travail retardé (rₒ) qui sont appliqués chacun à l'une de ses entrées, émet des signaux de validation qui correspondent pour une zone de travail du capteur à un état du signal de transmission (pₒ),
deux compteurs (15, 16, 17, 18) par zone de travail, à l'entrée de synchronisation desquels est appliqué le signal de synchronisation de capteur (f₀), à l'entrée de validation desquels est appliqué un signal de validation généré par le décodeur (8) et à l'entrée de remise à zéro desquels est appliqué un signal de synchronisation de lecture s₂,
pour chaque compteur (15, 16, 17, 18) un registre (19, 20, 21, 22) à l'entrée de synchronisation duquel est appliqué le signal de synchronisation de lecture s₂ et à l'entrée de signaux duquel est appliqué un signal de sortie d'un compteur respectif.

16. Dispositif selon la revendication 14 ou 15, **caractérisé par** un dispositif de traitement de données auquel est appliqué par le circuit de récupération (2) le nombre de cycles de synchronisation du signal de synchronisation de capteur (f₀) pendant un intervalle d'échantillonnage de récepteur, pendant lesquels le signal de sortie à durée d'impulsions modulée (pᵢ) du capteur présente dans la zone de travail un premier niveau et un second niveau, pour chaque capteur, avec :
un premier additionneur (23, 30) pour chaque zone de travail, -qui forme la différence des deux nombres comptés pour chaque zone de travail ;
un premier multiplicateur (24, 31) pour chaque zone de travail, qui multiplie la différence formée par le premier additionneur (23, 30) par un facteur de cadrage respectif ;
un quatrième additionneur (28) qui additionne les produits obtenus par les premiers multiplicateurs respectifs (24, 31).

17. Dispositif selon la revendication 16, **caractérisé en ce que** le dispositif de traitement de données comporte également :
un deuxième additionneur (27, 34) pour chaque zone de travail, qui forme la somme des deux nombres comptés pour chaque zone de travail ;
un second multiplicateur (26, 33) pour chaque zone de travail, qui multiplie la somme formée par le deuxième additionneur (27, 34) par une valeur de correction d'erreur de zéro ;
un troisième additionneur (25, 32) pour chaque zone de travail, qui additionne les produits obtenus par le premier multiplicateur (24, 31) et le second multiplicateur (26, 33), le quatrième additionneur (28) additionnant les sommes obtenues par les troisièmes additionneurs (25, 32) ; et
un cinquième additionneur (29) qui additionne les sommes obtenues par les deuxièmes additionneurs (27, 34).

18. Dispositif selon l'une des revendications 9 à 17, **caractérisé en ce que** le premier niveau est un niveau élevé et le second un niveau faible, ou **en ce que** le premier niveau est un niveau faible et le second un niveau élevé.
